# EUROPÄISCHE PATENTSCHRIFT

(11) **EP 0 566 983 B1**
(45) Veröffentlichungstag und Bekanntmachung des Hinweises auf die Patenterteilung: **25.03.1998**
(21) Anmeldenummer: 93106102.2
(22) Anmeldetag: 15.04.1993
(51) Int. Cl.: A45C 7/00, B25H 3/02

(54) **Koffer**
Luggage case
Valise

(30) Priorität: 21.04.1992 CH 1284/92
(43) Veröffentlichungstag der Anmeldung: 27.10.1993
(73) Patentinhaber: EJOT Kunststofftechnik Dozwil AG, CH-8580 Dozwil (CH)
(72) Erfinder: Hafner, Hanspeter, CH-8586 Riedt (CH)
(74) Vertreter: EGLI-EUROPEAN PATENT ATTORNEYS

(56) Entgegenhaltungen:
- BE-A- 480 424
- FR-A- 335 595
- FR-A- 1 275 436
- FR-A- 2 645 416
- GB-A- 313 836
- US-A- 1 862 868
- US-A- 4 503 955
- US-A- 4 705 316
- GB-A-L8861 (L.A. FRANK)

## Beschreibung

Die Erfindung betrifft einen Koffer zur Aufnahme und zum Transport von Gegenständen, insbesondere Werkzeugen und Arbeitsmaterial, aus zumindest zwei Elementen, die über mindestens ein Scharnier miteinander gelenkig verbunden sind und von denen ein unteres Element als Aufnahmeraum zur Aufnahme und zum Transport der Gegenstände und ein oberes Element als Deckel für das untere Element ausgebildet ist, wobei der Koffer mindestens eine Riegeleinrichtung zur Verriegelung der Elemente in zusammengeklapptem Zustand aufweist, im baukastenartig aufgebauten Koffer jedes als Aufnahmeraum ausgebildete Element ein Modul eines Modulsystems ist, welches auf einen von weiteren Moduln des Modulsystems stapelbar ist, jeder Modul zumindest eine Grundschale mit einem Boden und einer umlaufenden Seitenschale aufweist, und die Seitenschale zwei Seitenwände, eine Frontwand und eine mit Scharnierhülsen versehene Rückwand aufweist und zudem die Elemente mit geführten Verbindungsstangen miteinander verbunden sind, die die relativen Positionen der Elemente in aufgeklappter Stellung zueinander bestimmen.

Ein Koffer dieser Art ist beispielsweise aus FR-A-335595 bekannt.

Generell sind derartige Werkzeugkoffer in vielfältiger Form und Ausführung bekannt. In der Regel handelt es sich bei solchen Werkzeugkoffern um eine einfache Kofferschale, welche über einen Deckel abgedeckt ist, wobei der Inhalt der Kofferschale nach Anheben des Deckels zugänglich wird. Diese Koffer können aus Metall oder Kunststoff geformt sein, sind jedoch in ihrer Funktion sehr eingeschränkt. Die verwendeten Mittel (z.B. Verbindungsstangen), die die relativen Positionen der Elemente in aufgeklapptem Zustand zueinander bestimmen, sind funktionell meist unbefriedigend. Zudem steht nur eine einzige festgelegte Position eines Traggriffes relativ zum Aufnahmeraum zur Verfügung und Scharnierteile sind nicht leicht einsetzbar.

Der vorliegenden Erfindung liegt die Aufgabe zugrunde, einen Koffer der eingangs genannten Art zu entwickeln, welcher diese Nachteile nicht aufweist, in seiner Funktion variabel, in seinem Aufnahmeraum vorzugsweise unter annähernder Wahrung des Gleichgewichts am Traggriff erweiterbar ist, und bei dem der Inhalt dem Benutzer leicht zugänglich ist.

Zur Lösung dieser Aufgabe ist ein Koffer der eingangs genannten Art gekennzeichnet durch die im Anspruch 1 angegebene Kombination von Merkmalen. Bevorzugte Weiterbildungen des erfindungsgemässen Koffers sind in den abhängigen Ansprüchen definiert.

Somit besteht der Koffer aus Moduln, welche nach Bedarf aufeinander stapelbar und verbindbar bzw. leicht lösbar miteinander verbunden sind, damit baukastenartig je nach Wunsch jederzeit eine Erweiterung oder auch wieder Verringerung des gesamten zur Verfügung stehenden Aufnahmeraums erfolgen kann.

Die Seitenwände, die Rückwand und die Frontwand sind doppelwandig ausgebildet, wobei eine Aussenhaut und eine Innenhaut eine umlaufende Innenkammer einschliessen. Diese Innenkammer dient der Aufnahme von weiteren Elementen zur baukastenartigen Erweiterung des Koffers. In die Innenkammer der Seitenwände ist jeweils eine Gleiterbahn eingesetzt, welche mit einem Gleiter an einer Verbindungsstange mit dem nächstfolgenden Modul zusammenwirkt. Diese Gleiterbahn ist speziell ausgebildet und dient insgesamt der leichten Benutzung des Koffers, während sie den leichten Zusammenbau und die modulartige Erweiterung des Koffers erlaubt. Wesentlich ist dabei, dass der Deckel oder ein Modul relativ zum nachfolgend darunterliegenden Modul ohne Angriff an die Verbindungsstange geöffnet, in der Offenlage gehalten und wieder geschlossen werden kann. Dies geschieht dadurch, dass zumindest zwei Positionen zweier Moduln zueinander im Zusammenwirken von Gleiter und Verbindungsstange bestimmbar sind. Beim untersten Modul im Modulsystem, welcher also den Unterteil des Koffers bildet, braucht auf der hinteren Unterkante des Moduls kein Scharnier vorgesehen zu werden. Bei Moduln, welche Mittelteile des Koffers ausbilden, muss jedoch ein Scharnier vorgesehen sein, da hierüber eine Verbindung mit dem Scharnier des daran angeordneten Unterteils oder Moduls erfolgt.

Es ist besonders einfach, das die Scharnierhülsen auf einem Bügel aufsitzen. Die Federzunge kann aus der Wand beispielsweise durch Stanzung oder dergleichen herausgeformt sein. Beim Einschieben des Scharnierteils in die Innenkammer der Rückwand schnappt die Federzunge in der Endlage des Scharnierteils hinter die Rastnase.

Der Gleiter läuft auf der Führungsbahn bis in die Rastmulde, in welcher Position dann das betreffende obenliegende Element, d.h. der Deckel oder ein anderer Modul, in Offenlage gehalten wird. Zur Rückführung des Elements in seine Ruhelage braucht jetzt lediglich das Element noch ein Stück weiter angehoben zu werden, damit der Gleiter aus der Rastmulde fährt, wobei er im Anschluss daran hinter die Rastmulde fällt und entlang eines weiter unten näher beschriebenen Grundstreifens zurückgleiten kann, bis er den elastischen Streifen erreicht und sich dort durch den vom elastischen Streifen und der Führungsbahn gebildeten Schlitz zwängt, so dass er dann wieder oberhalb der Führungsbahn zum liegen kommt. Dies ist ein äusserst einfacher Bewegungsablauf, der mit nur einer Hand bewerkstelligt werden kann, wobei nur dasjenige obenliegende Element angegriffen wird, welches tatsächlich bewegt werden soll, d.h. der Deckel oder ein anderer Modul. Die als Steigfläche ausgebildete Führungsbahn neigt sich in die Rastmulde hinein und sie bildet dort ein Widerlager für den Gleiter, während der Unterstreifen zusammen mit dem oben erwähnten Grundstreifen eine Bahn zum Rückführen des Gleiters in seine Ruhelage begrenzt. Der Gleitstreifen befindet sich etwa in der Ebene der Führungsbahn und knickt dann zum Auflaufstreifen hin ab. Nahe diesem Knick wird der oben erwähnte Schlitz mit dem Ende der Führungsbahn gebildet. Normalerweise weist der Schlitz eine Breite auf, welche in jedem Fall kleiner ist als der Durchmesser des Gleiters. Somit läuft der Gleiter, sofern er sich oberhalb der Führungsbahn bzw. auf dem Gleitstreifen befindet über diesen Schlitz hinweg. Kommt er jedoch von unten her, geführt auf dem Auflaufstreifen, zum Schlitz, so begrenzt dieser Schlitz seine Bewegung solange bis sich der Schlitz zu einer Breite geöffnet hat, dass der Gleiter durch den Schlitz hindurchfahren kann. Es wird eine gute Führung des Gleiters unterhalb der Führungsbahn gewährleistet. Der Grundstreifen verläuft unterhalb der Führungsbahn und auch unterhalb der Rastmulde, so dass bei einem Herausfallen bzw. Gleiten des Gleiters aus der Rastmulde der Gleiter auf diesen Grundstreifen fallen kann und dann entlang dieses Grundstreifens geführt wird. Einerseits kann der Gleiter bequem in die Führungsbahn eingeführt werden, andererseits kann er falls gewünscht aus der Führungsbahn herausgenommen werden, um das eine Element vom anderen zu lösen. Der zweite Haken verläuft vom Deckstreifen weg, um zusammen mit dem anderen Haken den Durchlass zur Rückführung des Gleiters zu bilden, und es wird gewährleistet, dass der Gleiter, nachdem er über die Rastmulde hinaus bis in den Durchlass bewegt wird, nun leicht in die entgegengesetzte Richtung zurückgleiten kann, und dass in Verlängerung der Führungsbahn jenseits der Rastmulde einerseits vor dem Bereich des Durchlasses für den Gleiter eine von einer Bedienungsperson gut fühlbare Arretierung des Gleiters, andererseits im Bereich des Durchlasses für den Gleiter eine von der Bedienungsperson gut fühlbare Führung des Gleiters bewerkstelligt werden. Der Gleiter muss den Sicherungsstreifen wegdrücken, um durch den Engpass hindurch aus der Rastmulde herauszukommen oder gegebenenfalls auch in die Rastmulde zu gelangen. Es sind auch andere Ausbildungen des Sicherungsglieds denkbar, beispielsweise als Sicherungspolster aus Schaumstoff usw. Damit wird erreicht, dass der Gleiter nicht ungewollt aus der Rastmulde fährt, sondern erst dann hinter die Rastmulde fallen und entlang des Grundstreifens zurückgleiten kann, wenn die Elemente von der einen durch die Raste definierten Position auf Wunsch in die andere Position zurückkehren sollen.

Die Säulen bestehen aus einer turmartigen Wandung. Der Traggriff kann an einem beliebigen Modul des Koffers festgelegt werden, indem die Anformungen in die hinterschnittene Nut eingeschoben und die übrig bleibenden Nutenöffnungen durch Ausgleichsstücke verschlossen werden. Auch ein Unterschied zwischen der Höhe der Anformungen am Traggriff und der hinterschnittenen Nut kann durch Ausgleichsstücke kompensiert werden. Der Vorteil dieser Massnahmen ist, dass der Traggriff auf einem beliebigen Modul und darauf mittels Ausgleichsstücke in beliebiger Höhenlage eingesetzt werden kann, so dass der Traggriff optimal in etwa über dem voraussichtlichen Schwerpunkt des beladenen Koffers angeordnet werden kann und der Koffer beim Tragen spontan eine akzeptable Position beibehält. Durch die Montage auf einen ausgewählten Modul kann der Traggriff grob positioniert werden, und mittels der Ausgleichsstücke kann der Traggriff zudem noch fein positioniert werden.

Wie oben erwähnt, brauchen sich im Unterteil des Koffers keine hinteren Scharnierteile zu befinden. Ferner werden auch die Säulen dort nicht durch Platten mit den Riegeln verschlossen. Statt dessen ist ein Blendrahmen vorgesehen, der sowohl die nach unten offene Innenkammer der Rückwand als auch die Innenkammer der Seitenwände, der Frontwand und die Säulen verschliesst und noch Füsschen und Kappen aufweist, die mit entsprechenden Mulden und Füsschen auf einem Deckel eines nachfolgenden Koffers zusammenwirken, so dass entsprechende Koffer auch aufeinander stapelbar sind.

Der Riegel ist an einer fledermausförmigen Platte festgelegt, welche von unten her in eine Säule eingesetzt und beispielsweise durch Schrauben festgelegt ist. Hauptteil des Riegels ist ein Riegelkörper, der etwa kreissegmentartig ausgeformt ist. An seinem einen Ende sitzt dieser Riegelkörper mittels eines Drehbolzens in einem Drehloch, wobei er um diesen Drehbolzen in dem Drehloch drehen kann. Hierbei stützt er sich über einen Federschenkel an einer Rippe ab, die von der Platte in das Säuleninnere aufragt. Dieser Federschenkel bewirkt, dass eine gegenüberliegende Anschlagkante des Riegelkörpers an einer weiteren Rippe anschlägt, so dass der Riegelkörper zwischen diesen beiden Rippen gehalten ist, sich jedoch gegen die Kraft des Federschenkels bewegen kann. Diese Bewegung wird durch eine Schubleiste bewirkt, welche sich aussen an der Säule befindet, jedoch nach einem Umgreifen einer Säulenunterkante und einem Durchgreifen eines Bogensegments in der Platte mit dem Riegelkörper in Verbindung steht. Dieses Bogensegment wird im übrigen auch von dem Rasthaken durchgriffen.

Durch ein einfaches Verschieben der Schubleiste entlang der Oberfläche der Säule wird der Rasthaken aus seiner Schliesslage in eine Öffnungslage bewegt, in der er die nachfolgende Säulendecke bzw. eine dort vorgesehene Riegelkante nicht mehr untergreift, so dass die Verriegelung der Säulen aufeinander gelost wird.

Die Verbindung des Blendrahmens mit der Grundschale erfolgt über Klipsverbindungen, wobei entsprechende Rasthaken am Blendrahmen Rastnasen an der Grundschale übergreifen.

Auch der Deckel ist ähnlich wie eine Grundschale bzw. ein Modul ausgebildet, wobei er allerdings keinen Boden sondern eine Deckplatte aufweist. Seine entsprechenden Säulen sind selbstverständlich niedriger ausgelegt und nach oben hin durch eine Deckelscheibe abgedeckt, in welche im übrigen die eben genannte Mulde eingeformt ist, die mit einer Kappe eines darauf gestellten Koffers zusammenwirkt.

Auch im hinteren Bereich der Deckplatte befindet sich eine Abdeckung, welche die eben genannten Füsse aufweist.

In einer besonderen Ausführungsform sollten die Moduln des erfindungsgemässen Koffers nicht nur für den Koffer selbst, sondern auch als Schublade verwendbar sein. Hier kann auf ein Modul Griffrahmen aufgeklipst werden, welcher insbesondere einen Griff besitzt. Ein derartig bestückter Modul wird dann auf einen Auszug eines Racks aufgesetzt und kann nun als Schublade in oder aus dem Rack herausgefahren werden. Soll der Modul dann wieder transportiert werden, ao kann ohne weiteres der Griffrahmen abgelöst und der Modul wieder in einen Koffer eingebaut werden. Auf diese Weise entsteht ein variabler und vielfältig verwendbarer, leicht zusammenbaubarer und leicht veränderbarer Koffer.

Weitere Vorteile, Merkmale und Einzelheiten der Erfindung ergeben sich aus der nachfolgenden Beschreibung bevorzugter Ausführungsbeispiele sowie anhand der Zeichnung. Es zeigen:
- Fig. 1: eine Seitenansicht eines geöffneten Koffers mit erfindungsgemässen Gleiterbahnen;
- Fig. 2: einen vergrössert dargestellten Ausschnitt aus dem Koffer gemäss Fig. 1 im Bereich der Gleiterbahnen;
- Fig. 3: einen vergrössert dargestellten Ausschnitt aus einem weiteren Ausführungsbeispiel eines Koffers gemäss Fig. 1 im Bereich der Gleiterbahnen;
- Fig. 4: eine teilweise dargestellte Unteransicht einer Grundschale;
- Fig. 5: eine Seitenansicht der Grundschale gemäss Fig. 4;
- Fig. 6: eine teilweise dargestellte Draufsicht auf die Grundschale gemäss Fig. 4;
- Fig. 7: eine Draufsicht auf einen Griff zur Verwendung bei einem Koffer gemäss Fig. 1 in Gebrauchslage;
- Fig. 8: eine Seitenansicht eines erfindungsgemässen Scharnierteils zum Einsetzen in eine Grundschale gemäss Fig. 4;
- Fig. 9: eine Draufsicht auf das Scharnierteil gemäss Fig. 8;
- Fig. 10: eine Draufsicht auf einen erfindungsgemässen Blendrahmen zum Aufsetzen auf eine Unterfläche einer Grundschale gemäss Fig. 4;
- Fig. 11: eine Frontansicht des Blendrahmens gemäss Fig. 10;
- Fig. 12: eine Seitenansicht des Blendrahmens gemäss Fig. 10 mit einer eingesetzten Kappe;
- Fig. 13: eine teilweise dargestellte Innenansicht eines erfindungsgemässen Deckels;
- Fig. 14: eine Seitenansicht des Deckels gemäss Fig. 13;
- Fig. 15: eine teilweise dargestellte Draufsicht auf den Deckel gemäss Fig. 13;
- Fig. 16: einen Querschnitt durch eine Deckelscheibe zum Verschliessen einer Säule eines Deckels;
- Fig. 17: einen teilweise dargestellten Querschnitt durch den Deckel gemäss Fig. 13 und 15 mit eingesetzter Deckelscheibe und Teilen einer Riegeleinrichtung;
- Fig. 18: ein Querschnitt ähnlich Fig. 17 durch ein Teil des Deckels;
- Fig. 19: eine Draufsicht auf eine Abdeckung für den Deckel;
- Fig. 20: eine Draufsicht auf eine Platte als Teil der Riegeleinrichtung;
- Fig. 21: einen Querschnitt durch die Platte gemäss Fig. 20;
- Fig. 22: eine Draufsicht auf einen Riegel als Teil der Riegeleinrichtung;
- Fig. 23: einen Längsschnitt durch Säulen von aufeinander gestapelten Moduln im Bereich der Riegeleinrichtung;
- Fig. 24: eine teilweise dargestellte Draufsicht auf einen Griffrahmen; und
- Fig. 25: eine Seitenansicht des Griffrahmens gemäss Fig. 24.

Ein Koffer R ist gemäss Fig. 1 aus einzelnen Moduln M aufgebaut und weist einen Deckel 1 und ein Unterteil 3 auf. Dazwischen können eine Anzahl Mittelteile 2 angeordnet sein. In der in Fig. 1 als Beispiel dargestellten Ausbildung sind zwei Mittelteile 2 vorgesehen, der Deckel 1 könnte aber auch dem Unterteil 3 unmittelbar benachbart sein.

Jeweils zwei benachbarte dieser Elemente sind über ein Scharnier 4 miteinander verbunden, um welches sie relativ zueinander gedreht werden können. In der in Fig. 1 dargestellten Ausbildung ist der Deckel 1 mit einem Mittelteil 2, dieses mit einem anderen Mittelteil 2 und letzteres mit dem Unterteil 3 über ein jeweiliges Scharnier 4 verbunden. Hierdurch kann der Deckel 1 vom benachbarten einen Mittelteil 2, das eine Mittelteil 2 vom benachbarten anderen Mittelteil 2, oder das andere Mittelteil 2 vom benachbarten Unterteil 3 abgehoben werden, um den Inhalt des betreffenden Mittelteils 2 bzw. Unterteils 3 einem Zugriff zugänglich zu machen.

In die Seitenwand 5 der Mittelteile 2 und des Unterteils 3 ist jeweils zumindest eine Gleiterbahn 6 integriert, welche mit je einer am jeweils darüberliegenden Element angelenkten Verbindungsstange 7 zusammenwirkt. Im Deckel 1 ist ebenfalls eine Verbindungsstange angelenkt, jedoch keine Gleiterbahn integriert.

Die Verbindungsstange 7 ist in einer Gebrauchslage dargestellt, in welcher sich die beiden von dieser Verbindungsstange 7 verbundenen Mitteilteile 2 in einer Öffnungslage befinden und gesichert abgestützt sind. Dies geschieht dadurch, dass ein Gleiter 8, welcher beispielsweise als an einem Ende der Verbindungsstange 7 festgelegter Bolzen ausgebildet ist, sich in einer Rastmulde 9 der Gleiterbahn 6 des unteren der beiden verbundenen Mittelteile 2 befindet. Am ihrem anderen Ende ist die Verbindungsstange 7 über ein Drehgelenk 10 an der Seitenwand 5 des oberen der beiden verbundenen Mittelteile 2 angelenkt und, gegebenenfalls lösbar, verbunden.

Die Verbindungsstange 7a ist in einer Gebrauchslage dargestellt, in welcher sich die beiden von dieser Verbindungsstange 7 verbundenen Elemente, nämlich das Unterteil 3 und das vorangehend erwähnte untere der beiden Mitteilteile 2, in einer Schliesslage befinden. Hier ist nun die Verbindungsstange 7a über ein Drehgelenk 10 an der Seitenwand 5 des eben genannten Mittelteils 2 angelenkt und, gegebenenfalls lösbar, verbunden, während sich der entsprechende Gleiter 8a auf einem weiter unten näher beschriebenen elastischen Streifen 11 derjenigen Gleiterbahn 6 abstützt, die am Unterteil 3 angeordnet ist.

Die Gleiterbahn 6 soll nun anhand von Fig. 2 näher erläutert werden. Insbesondere sind gestrichelt und strichpunktiert verschiedene Stufen des Zusammenwirkens der Gleiterbahn 6 mit der Verbindungsstange 7 bzw. dem Gleiter 8 dargestellt.

Die Ruhelage der Gleiterbahn 6 ist mit I gekennzeichnet. In dieser Ruhelage liegt der Gleiter 8 dem elastischen Streifen 11 auf.

Wird nun beispielsweise das obere der beiden von der Verbindungsstange 7 verbundenen Elemente (Element 1 oder 2) vom unteren der beiden Elemente (Element 2 oder 3) abgehoben, so läuft der Gleiter 8 zuerst auf dem einen Teil des elastischen Streifens 11 ein Stück ab, und er gleitet dann entlang einer als Steigfläche ausgebildeten Führungsbahn 12, welche zusammen mit einem Unterstreifen 13 ein spangenförmiges Mittelteil 14 der Gleiterbahn 6 ausbildet. Gegen ihrem Ende neigt sich die Führungsbahn 12 zur Rastmulde 9 hin und sie ist dort mit dem Unterstreifen 13 gekoppelt bzw. verbunden oder wirkverbunden. Zusammen mit dem Unterstreifen 13 wird nach der Rastmulde 9, d.h. in Verlängerung der Führungsbahn 12 jenseits der Rastmulde 9, ein nach oben gerichteter erster Haken 15 ausgebildet, welcher zusammen mit einem nach unten gerichteten zweiten Haken 16 einen Durchlass 17 ausbildet. Der nach oben gerichtete erste Haken 15 ist in etwa gerade und der nach unten gerichtete zweite Haken 16 gekrümmt.

Dieser zweite Haken 16 ist an einem Deckstreifen 18 der Gleiterbahn 6 integral angeformt, der seinerseits auch eine Kammer 19 des Elements 2 oder 3 nach oben begrenzt, in welcher sich die Gleiterbahn 6 und auch der geführte Gleiter 8 befinden. Der zweite Haken 16 ragt vom Deckstreifen 18 in etwa gegenüber der Rastmulde 9 abwärts und ist zumindest teilweise als elastischer Sicherungsstreifen ausgebildet, um als Sicherungsglied für den Gleiter 8 zu wirken. Zusammen mit der Führungsbahn oder Steigfläche 12 ergibt der zweite Haken 16 bzw. der als Sicherungsstreifen wirkende Teil davon einen Engpass für den Durchgang des Gleiters 8 knapp vor dem Durchlass 17. Der Gleiter 8 muss, um den Durchlass 17 zu erreichen, erst den genannten Engpass durchlaufen, was gegen den elastischen Widerstand des Sicherungsstreifens erfolgt. Somit muss der Gleiter 8 den Haken bzw. Sicherungsstreifen 16 elastisch wegdrücken, um durch den Engpass hindurch aus der Rastmulde 9 herauszukommen oder gegebenenfalls auch in die Rastmulde 9 zu gelangen.

Die Kammer 19 besitzt lediglich einen Auslass 20, der in etwa in Verlängerung der Führungsbahn jenseits der Rastmulde und des zweiten Hakens 16 angeordnet ist. Durch diesen Auslass 20 kann der Gleiter 8 in die Kammer 19 eingeführt und wieder herausgeführt werden, so dass die beiden betrachteten Elemente durch die Verbindungsstange 7 miteinander verbindbar und voneinander lösbar sind.

Zum Schliessen des oberen der beiden Elemente auf das untere wird das obere Element angehoben, so dass der Gleiter 8 entlang dem ersten Haken 15 gleitet und durch den zweiten, gekrümmten Haken 16 gegen den elastischen Widerstand des Sicherungsstreifens so aus dem Durchlass 17 geführt wird, dass sich die Verbindungsstange 7 dann in der mit II gekennzeichneten und gestrichelt dargestellten Zwischenposition befindet. Nunmehr verhindert die Verbindungsstange 7 nicht mehr das Schliessen des oberen Elements auf das untere, denn der Gleiter 8 kann nun entlang einem Grundstreifen 21 laufen, bis er am Ende des Grundstreifens 21 einem Auflaufstreifen 25 des elastischen Streifen 11 aufläuft. Diese Auflaufposition ist mit III gekennzeichnet, wobei der Auflaufstreifen 25 einen Anschlag für den Gleiter 8 bildet und dadurch die Bewegung der Verbindungsstange 7 begrenzt.

Die Form der beiden Haken 15 und 16 ergibt zusammen mit dem Sicherungsglied für die Bedienungsperson, welche die Verbindungsstange 7 betätigt, einerseits vor dem Bereich des Durchlasses 17 eine gut fühlbare Arretierung des Gleiters 8, andererseits im Bereich des Durchlasses 17 selbst eine gut fühlbare Führung des Gleiters 8, damit dieser nicht ungewollt sondern nur wenn gewünscht durch den Auslass 20 aus dem betrachteten Element herausgleiten kann.

Der elastische Streifen 11 bildet zusammen mit dem der Rastmulde 9 entfernteren Ende des spangenförmigen Mittelteils 14 einen in seiner Breite b veränderbaren Schlitz 22, wobei der Gleiter 8 sich beim Auflaufen auf den elastischen Streifen 11 in diesen Schlitz 22 einzwängt und dabei der elastische Streifen 11 durch Vergrösserung der Breite b nachgibt. Dadurch kann der Gleiter 8 durch den Schlitz 22 gleiten und auf diese Weise wieder in seine Ruhelage I gelangen. Nach dem Durchtritt des Gleiters 8 durch den Schlitz 22 schliesst sich dieser wieder bis auf die Breite b, so dass der Gleiter 8 beim Öffnen bzw. Anheben des oberen der beiden Elemente vom unteren über diesen Schlitz 22 hinweggleiten kann und nicht unerwünschterweise durch den Schlitz 22 hindurch nach unten zurückgelangt.

Dementsprechend besteht der gesamte elastische Streifen 11 aus einem Gleitstreifen 24, welcher etwa in der Ebene der Steigfläche 12 verläuft und dessen Ende in Nähe des Auflaufstreifens 25 liegt, sowie aus einem an diesen Gleitstreifen 24 unter Ausbildung des Schlitzes 22 mit dem Mittelteil 14 anschliessenden Auflaufstreifen 23, der selbst mit dem Grundstreifen 21 verbunden ist und in diesen übergeht.

Während im Ausführungsbeispiel eines Koffers R gemäss Fig. 1 und 2 alle Moduln die gleiche Höhe haben und immer jeweils ein nachfolgender Modul M über eine Verbindungsstange 7 mit dem nächsten Modul verbunden ist, wird in Fig. 3 eine Verbindungsmöglichkeit von Moduln verschiedener Höhe angegeben. Im Modulsystem sind die verschiedenen Moduln ihrer Höhe nach um einen modularen Höhenunterschied gestaffelt, der gleich dem vertikalen Abstand der in Fig. 3 eingezeichneten möglichen Positionen der Verbindungsstange 7, 7a, 7b ist, während die Moduln in ihrer übrigen Ausbildung im wesentlichen einander identisch sind. An der Gleiterbahn 6 bzw. an ihrem Gehäuse 26 können nun zungenförmige Laschen 27a und 27b angeordnet sein, welche jeweils ein Drehgelenk 10a und 10b für die Verbindungsstange 7 aufweisen, wenn diese in der Position bzw. Höhenlage 7a bzw. 7b sein soll. Mit Hilfe der unterschiedlich langen zungenförmigen Laschen 27a bzw. 27b kann somit, entsprechend den Positionen der Verbindungsstange 7, 7a oder 7b, das Drehgelenk der Verbindungsstange auf die Positionen 10, 10a oder 10b gebracht werden, um den Gleiter 8, 8a oder 8b am Ende der Verbindungsstange an die Höhe anzupassen, auf welcher die Gleiterbahn des nach unten folgenden Moduls liegt.

Jeder Modul M besteht gemäss Fig. 4 bis 6 aus einer Grundschale 28 und einer umlaufenden Seitenschale mit zwei Seitenwänden 5, einer Rückwand 29 sowie einer Frontwand 30. Die Seitenwände 5 umlaufen zusammen mit der Rückwand 29 und der Frontwand 30 einen Boden 28a. Ferner sind Seitenwände 5, Rückwand 29 und Frontwand 30 doppelwandig ausgebildet, wobei eine Aussenhaut 31 eine Innenhaut 32 umfängt, und beide zusammen eine umlaufende Innenkammer 33 ausbilden. In die Innenkammer 33 der Seitenwand 5 ist dann beispielsweise die oben beschriebene Gleiterbahn 6 eingesetzt, welche allerdings in Fig. 4 bis 6 vernachlässigt ist. Ferner kann in die umlaufende Innenkammer 33 der Rückwand 29 ein Scharnierteil eingesetzt werden, wie dies später beschrieben wird.

Den beiden Eckbereichen zwischen den Seitenwänden 5 und der Frontwand 30 sind ferner Säulen 34 angeformt, welche verschiedene Funktionen erfüllen. Im wesentlichen dienen sie zur Aufnahme von später beschriebenen Riegelteilen. Gemäss Fig. 4 ist erkennbar, dass die Säulen 34 ferner eine hinterschnittene Nut 35 besitzen, in welche ein in Fig. 7 gezeigter Griff 36 eingesetzt werden kann. Hierzu besitzt dieser Griff 36 auf seinen beiden Seiten eine entsprechende Anformung 37, welche eine Aussenkontur besitzt, die der Innenkontur der hinterschnittenen Nut 35 entspricht. Diese Anformung 37 wird in die hinterschnittene Nut 35 eingeschoben und danach diese hinterschnittene Nut 35 von beiden Seiten her durch Ausgleichsstücke verschlossen. Wie bereits erwähnt, kann der Traggriff mittels der Ausgleichsstücke fein positioniert werden, um optimal in einer gewünschten Höhenlage zu liegen.

Ein weiterer wesentlicher Punkt der vorliegenden Erfindung ist die Ausbildung der Scharniere 4. In Fig. 5 und 6 ist erkennbar, dass in der Rückwand 6 voneinander beabstandete Scharnierhülsen 38 angeformt sind. Die Scharnierhülsen 38 sind von einer Axialbohrung 39 durchsetzt, wobei durch die Axialbohrungen 39 sämtlicher Scharnierhülsen 38 eines Moduls M eine nicht näher gezeigte Scharnierstange durchgeschoben werden kann. Gegen ein Herausfallen ist diese Scharnierstange an ihren beiden Enden durch entsprechende Einkerbungen gesichert. Beim Lösen von zwei Moduln wird diese Scharnierstange wieder aus den Scharnierhülsen 38 herausgezogen.

Die Ausgestaltung der Rückwand 29 gegenüber dem Scharnier 4 hängt davon ab, zu welchem Zweck der entsprechende Modul verwendet werden soll. In dem Ausführungsbeispiel gemäss Fig. 5 befindet sich gegenüber dem Scharnier 4 kein Verbindungsscharnier, so dass hier der Modul M als Unterteil 3 verwendet werden kann. Ist der Modul M jedoch beispielsweise für einen Mittelteil 2 vorgesehen, so muss sich gegenüber dem Scharnier 4 ein weiteres Scharnier befinden, welches dann beispielsweise mit den Scharnierhülsen 38 eines Unterteils 3 gekoppelt werden kann. In diesem Fall werden in die Innenkammer 33 der Rückwand 29 Scharnierteile 40 eingesetzt, welche in Fig. 8 und 9 gezeigt sind. Diese Scharnierteile 40 weisen jeweils zwei Scharnierhülsen 41a und 41b auf, welche zwischen sich einen Raum 42 freilassen, in den in Gebrauchslage eine Scharnierhülse 38 des Scharniers 4 eingreift. Auch die Scharnierhülsen 41 werden von Axialbohrungen 39 durchsetzt, durch welche die nicht gezeigte Scharnierstange geschoben wird. Hierdurch erfolgt eine Verbindung sämtlicher Scharnierhülsen 38 und 41.

Die Scharnierhülsen 41 sind ferner einem Bügel 43 angeformt, welcher eine Wand 44 umläuft. In der Wand 44 befinden sich zwei Ausnehmungen 45, durch welche Federzungen 46 ausgebildet sind. Beim Einschieben des Scharnierteils 40 in die Innenkammer 33 der Rückwand 29 werden diese Federzungen 46 ausgelenkt und sie schnappen hinter Rastnasen 47 ein, welche in die lichte Weite der Innenkammer 33 eingreifen. Hierdurch wird das Scharnierteil 40 in der Rückwand 29 festgelegt und es dient jetzt zum gelenkigen Verbinden mit einem anderen Modul M.

Wird dagegen ein Modul M als Unterteil 3 benutzt, so ist ein Blendrahmen 48 gemäss Fig. 10 bis 12 vorgesehen. Dieser Blendrahmen 48 weist zwei Seitenstreifen 49, einen Frontstreifen 50 und einen rückwärtigen Abdeckstreifen 51 auf. Sämtlichen Streifen sind aufragende Haken 52 angeformt, über welche der Blendrahmen 48 an Rückwand 29, Frontwand 30 und den beiden Seitenwänden 5 festgelegt werden kann. Hierzu greifen die Haken 52 in die jeweiligen Innenkammern 33 ein und sie gehen dort eine Klipsverbindung mit nicht näher gezeigten Rastnasen ein.

An dem Abdeckstreifen 51 sind ferner angeformte Füsschen 53 erkennbar, über welche sich der Koffer R zum einen gegen einen Untergrund abstützen kann, welche aber auch einer Zentrierung dieses Koffers R bzw. Moduls M gegenüber einem darunter angeordneten zweiten Koffer bzw. Modul dienen können.

In den Eckbereichen zwischen Frontstreifen 50 und Seitenstreifen 49 ist jeweils ein Ring 54 erkennbar, welcher jeweils eine Säule 34 nach unten abschliesst. In den Ring 54 ist ein zentrisches Loch 55 eingeformt, in welchem eine in Fig. 12 gezeigte Kappe 56 eingesetzt wird. Diese Kappe 56 dient zum einen dem Verschliessen der Säule 34, zum anderen aber auch dem Zentrieren und rutschfesten Festlegen eines Koffers auf einem anderen Koffer. Das Gegenstück für die Kappe 56 befindet sich dann auf dem Deckel 1 des darunterliegenden Koffers.

Der Deckel 1 ist in Fig. 13 bis 15 gezeigt. Er weist im wesentlichen einen um eine Deckplatte 57 laufenden Rahmen 58 auf, welcher aus doppelwandigen Seitenwänden 5a, einer Frontwand 30a sowie einer Rückwand 29a besteht. An der Rückwand 29a finden sich angeformte Scharnierhülsen 41, welche mit entsprechenden Scharnierhülsen 38 des darunterliegenden Moduls M zusammenwirken.

Im Eckbereich zwischen den Seitenwänden 5a und der Frontwand 30a befindet sich eine Säule 34a, welche in ihrem Umfang den Säulen 34 der Moduln M entspricht. Allerdings ist sie, wie auch der gesamte Rahmen 58, im Verhältnis zu den Moduln M in der Höhe wesentlich geringer ausgebildet. Dies ist in der Fig. 14 erkennbar.

Die Säule 34a ist nach oben hin offen und wird beim Zusammenbau des Koffers R von einer Deckelscheibe 59 (siehe Fig. 16) abgedeckt. In diese Deckelscheibe 59 ist eine Mulde 60 eingeformt, in welche die oben erwähnte Kappe 56 als Fuss eines darüber angeordneten Koffers eingesetzt werden kann. Die Deckelscheibe 59 wird in die Deckplatte 57 und in die Säule 34 eingeklipst, wozu die Deckscheibe 59 Rasthaken 61 und 62 aufweist. In Fig. 17 ist erkennbar, dass der Rasthaken 61 in eine Ausnehmung 63 der Deckplatte 57 einfährt, während die Rasthaken 62 entsprechende Rastnasen 64 in der Säule 34a untergreifen. Hierdurch erfolgt ein lösbares Festlegen dieser Deckelscheibe 59.

In Fig. 1 ist ferner erkennbar, dass der hintere Bereich des Deckels 1 und dort insbesondere das Scharnier 4 von einer Abdeckung 65 überdeckt ist, welche in Fig. 19 näher gezeigt ist. Diese Abdeckung 65 besitzt nicht näher gezeigte Haken ähnlich den Haken 52 des Blendrahmens 48. Mit diesen Haken wird auch die Abdeckung 65 auf dem Deckel 1 festgelegt. Ferner weist die Abdeckung 65 Füsschen 66 auf, welche in etwa den Füsschen 53 am Blendrahmen 48 entsprechen. In Fig. 1 ist allerdings ersichtlich, dass diese Füsschen in der Rückwand etwas tiefer gesetzt sind, so dass die Füsschen 53, welche die Unterkante des Koffers R umgreifen, auf den Füsschen 66 liegen können, sofern über dem Koffer R noch ein weiterer Koffer abgestellt wird. Hierdurch folgt im Zusammenwirken mit der Kappe 56, welche in der Mulde 60 sitzt, ein Festlegen des aufsitzenden Koffers.

Im Hinblick auf die Verriegelung des Koffers wird zum einen von unten her in die Säule 34 bzw. 34a eine Platte eingesetzt, welche, wie in Fig. 20 gezeigt, eine fledermausartige Kontur besitzt. Damit entspricht sie dem Säulenquerschnitt, welcher in etwa kreisrund ist, allerdings einen Kreisausschnitt durch die in die Säule eingreifende Kante zwischen den Seitenwänden und der Frontwand aufweist. Diese Platte 67 wird über Schrauben 68, beispielsweise gemäss Fig. 17 an der Deckelscheibe 59 festgelegt, wobei die Schrauben 68 entsprechende Schraubenlöcher 69 durchgreifen.

Aus der Platte 67 ist ferner ein Bogensegment 70 ausgeschnitten, welches an seinem einen Ende von einer Rippe 71 begrenzt ist. Eine weitere Rippe 72 befindet sich auf der Platte 67 zwischen einem Drehloch 73 und einem Schraubenloch 69. Die gesamte eben beschriebene Anordnung aus dem Bogensegment 70, den Rippen 71 und 72 und dem Drehloch 73 dient der Aufnahme und der Halterung eines Riegels 74, wie er in Fig. 22 dargestellt ist. Nach Festlegung der Platte 67 wird der Riegel 74 durch das Bogensegment 70 geschoben, welches dann zusammen mit der entsprechenden Säule 34 bzw. 34a eine Einschuböffnung ausbildet. Der Riegel 74 besitzt einen angeformten Drehbolzen 75, welcher, wie in Fig. 18 gezeigt, in das Drehloch 73 eingesetzt wird. Auf diese Weise entsteht eine drehgelenkige Verbindung zwischen dem Riegel 74 und der Platte 67. Der Drehbolzen 75 ist vorzugsweise einstückig mit einem segmentartigen Riegelkörper 76 und daran an einem Ende davon angeformt, während sich an dem Riegelkörper 76 gegenüber dem Drehbolzen 74 eine Schubleiste 77 mit einer Riffelung 78 befindet.

Des weiteren ragt von dem Riegelkörper 76 etwa radial zum Drehbolzen 75 ein Federschenkel 79 ab. In Gebrauchslage, d.h. wenn der Drehbolzen 75 in dem Drehloch 73 sitzt, schlägt der Federschenkel 79 an der Rippe 72 an und er drückt den Riegelkörper 76 mit einer Anschlagkante 80 gegen die Rippe 71. In dieser Gebrauchslage greift ein Rasthaken 81 (siehe Fig. 23) in eine entsprechende Öffnung 82 der darunterliegenden Säule 34 ein und er untergreift dort eine Riegelkante 83. In Fig. 22 ist im übrigen der Riegel 74 für die rechten Säulen 34 des Koffers R gezeigt, während in Fig. 23 die linken Säulen dargestellt sind. Riegel und Säulen entsprechen aber einander und sie sind spiegelbildlich angeordnet.

Zum Öffnen des Riegels, d.h. zum Wegziehen des Rasthakens 81 unter der Riegelkante 83, wird die Schubleiste 77 angegriffen und der Riegelkörper 76 gegen den Federschenkel 79 um den Drehbolzen 75 gedreht. Da der Federschenkel 79 aber an der Rippe 72 anschlägt, erfolgt dies gegen eine Rückfederkraft des Federschenkels 79. Beim Loslassen der Schubleiste 77 fährt der Riegelkörper 76 wieder in seine Ausgangslage zurück, wobei die Anschlagkante 80 an der Rippe 71 anschlägt. In dieser Ausgangslage untergreift dann wieder der Rasthaken 81 die Riegelkante 83.

In Fig. 23 ist im übrigen gezeigt, dass die Moduln M, wie im vorangehenden dargelegt, unterschiedlich hoch ausgebildet sein können, während sie ansonsten einander gleich sind. Ferner ist erkennbar, dass die Säulen 34 der Grundschalen 28 nach oben hin im wesentlichen geschlossen ausgebildet sind, wie dies auch in Fig. 6 angedeutet ist. Lediglich die Öffnung 82 durchbricht eine Säulendecke 84, wobei dieser Säulendecke 84 ein Röhrchen 85 angeformt ist. In dieses Röhrchen 85 kann die Schraube 68 zum Festlegen der Platte 67 eingeschraubt werden. Bevorzugt sind zwei derartige Röhrchen 85 und dementsprechend zwei Schrauben 68 vorgesehen.

Des weiteren kann auf eine Grundschale 28 ein Griffrahmen 86 aufgesetzt werden, der in Fig. 24 und 25 näher dargestellt ist. Dieser Griffrahmen 86 besitzt eine frontwärtige Griffleiste 87, Seitenleisten 88 und eine Rückleiste 89. Auch in den Eckbereichen ist sein Kontur den Säulen 34 nachempfunden. Dieser Griffrahmen 86 kann über entsprechende Haken 52 auf eine Grundschale 28 aufgeklipst werden, so dass dann diese gesamte Anordnung als Schublade beispielsweise auf einem entsprechenden Auszug eines Racks aufgesetzt werden kann. Die Grundschale dient dann nicht zur Bildung eines Koffers, sondern zur Bildung einer Schublade.

Die Verbindung einzelner Elemente des Koffers erfolgt, wie vorstehend mehrmals erwähnt, über entsprechende Klipsverbindungen. Als Beispiel wird nochmals auf Fig. 17 verweisen. Unter einer Klipsverbindung wird das Zusammenwirken zwischen einem Rasthaken 62 und einer Rastnase 64 verstanden. Entsprechend diesem Rasthaken 62 sind auch die Haken 52 ausgeformt, welche dann ebenfalls entsprechende Rastnasen in der Grundschale bzw. dem Deckel untergreifen.

Der Zusammenbau und das Verändern des Koffers geschieht nach dem Baukastenprinzip.

Es wird mit einer Grundschale als Unterteil 3 angefangen, wobei auf diese Grundschale der Blendrahmen 48 aufgeklipst wird. Diese Grundschale ist deshalb nicht mit Scharnierteilen 40 versehen. Im Blendrahmen 48 bzw. in dem dort vorhandenen Riegel 54 befinden sich die Kappen 56.

Im einfachsten Fall kann der Koffer aus nur einem Modul bestehen. Dann werden auf Platten 67 jeweils Riegel 74 aufgelegt, wobei sich der Drehbolzen 75 in dem Drehloch 73 befindet und der Federschenkel 79 gegen die eine Rippe 72 anschlägt und damit die Anschlagkante 80 des Riegels 74 gegen die andere Rippe 71 presst. Nunmehr wird diese Platte 67 in die jeweilige Säule des Deckels 1 eingesetzt und durch Schrauben festgelegt. Dabei umgreift der Riegel 74 einen Säulenrand, so dass die Schubleiste 77 von aussen an die Säule 34a anschlägt. Der Deckel 1 wird auf das Unterteil 3 aufgesetzt, so dass die Scharnierhülsen 41 zwischen die Scharnierhülsen 38 des Unterteils 3 greifen. Die Verbindung erfolgt dann über eine Scharnierstange, welche durch die Scharnierhülsen geschoben wird. Jetzt braucht nur noch die Abdeckung 65 auf den Deckel 1 aufgesetzt und der Traggriff 36 mit seinen Anformungen 37 in die hinterschnittenen Nuten 35 der Säulen 34 eingeschoben zu werden, womit ein Koffer hergestellt ist.

Soll der Koffer aus mehreren Moduln bestehen bzw. auf mehrere Moduln erweitert werden, so wird der Deckel 1 durch Ziehen der Scharnierstange aus den Scharnierhülsen von dem Unterteil 3 gelöst und ein oder mehrere Moduln bzw. Mittelteile 2 aufeinanderfolgend auf dem Unterteil 3 aufgesetzt. In die Rückwand dieser Mittelteile 2 sind dann entsprechende Scharnierteile 40 eingeschoben worden, die dort durch das Zusammenwirken von Federzunge 46 und Rastnase 47 festliegen. Ferner befinden sich in den Säulen die entsprechenden Riegel, wie dies oben für den Deckel beschrieben wurde. Der Griff 36 kann dann je nach gewünschter Balance in einen der Mittelteile 2 eingesetzt werden. Es versteht sich von selbst, dass beim bzw. nach dem Aufsetzen der Mittelteile 2 auch eine entsprechende Verbindung über die Verbindungsstange 7 und den Gleiter 8 mit der Gleiterbahn 6 hergestellt wird.

Sollte ein Modul M als Schublade Anwendung finden, so genügt es, wenn der Deckel 1 und die anderen Moduln entfernt und statt dessen ein Griffrahmen 86 auf den Modul M aufgeklipst wird. Jetzt kann dieser Modul auf einen entsprechenden Auszug eines Racks gelegt werden und er dient damit als Schublade. Wird der Modul wieder zur Bildung eines Koffers benötigt, so genügt ein Entfernen des Griffrahmens 86 und wiederum ein Verbinden mit den anderen Moduln des Koffers R.

## Patentansprüche

1. Koffer zur Aufnahme und zum Transport von Gegenständen, insbesondere Werkzeugen und Arbeitsmaterial, aus zumindest zwei Elementen (1, 2, 3), die über mindestens ein Scharnier (4) miteinander gelenkig und zusammenklappbar verbunden sind und von denen ein unteres Element (2 bzw. 3) als Aufnahmeraum zur Aufnahme und zum Transport der Gegenstände und ein oberes Element (1 bzw. 2) als Deckel für das untere Element ausgebildet ist, wobei der Koffer
- mindestens eine Einrichtung zur Verriegelung der Elemente in zusammengeklapptem Zustand aufweist,
- jedes als Aufnahmeraum ausgebildete Element ein Modul (M) eines Modulsystems ist, welches auf ein weiteres Modul (M) des Modulsystems stapelbar ist,
- jedes als Aufnahmeraum ausgebildete Element zumindest eine Grundschale (28) mit einem Boden (28a) und einer umlaufenden Seitenschale aufweist und die Seitenschale zwei Seitenwände (5), eine Frontwand (30) und eine mit Scharnierhülsen (38) versehene Rückwand (29) aufweist, wobei die Seitenwände, die Rückwand und die Frontwand (5, 29, 30) doppelwandig mit einer Aussenhaut (31), einer Innenhaut (32) und einer dazwischen eingeschlossene umlaufende Innenkammer (33) ausgebildet sind und
- die Elemente mit geführten Verbindungsstangen (7) miteinander verbunden sind, die die relativen Positionen der Elemente in aufgeklappter Stellung zueinander bestimmen, **dadurch gekennzeichnet, dass**
- in die zwischen den Seitenwänden (5) der Elemente eingeschlossene Innenkammer (33) Gleiterbahnen (6) eingesetzt sind, in denen an den Verbindungsstangen (7) angebrachte Gleiter (8) geführt sind,
- die Einrichtung zur Verriegelung der Elemente in Eckbereichen der Elemente an Säulen (34) angeordnet ist und wobei an den Säulen auch ein Traggriff (36) in gewünschter Höhe befestigbar ist und
- Scharnierteile (40) in die Innenkammer (33) der Rückwand (29) der als Aufnahmeraum ausgebildete Elemente von unten eingesetzt sind.

2. Koffer nach Anspruch 1, **dadurch gekennzeichnet, dass** das Scharnierteil (40) zwei Scharnierhülsen (41a, 41b) aufweist, die zwischen sich einen Raum (42) zur Aufnahme einer Scharnierhülse (38) der nachfolgenden Grundschale (28) ausbilden, und die Scharnierhülsen (41a, 41b) auf einem Bügel (43) aufsitzen, in dem eine Wand (44) vorgesehen ist, aus der zumindest eine Federzunge (46) herausgeformt ist, die mit einer Rastnase (47) in der Innenkammer (33) der Rückwand (29) zusammenwirkt.

3. Koffer nach Anspruch 1, **dadurch gekennzeichnet, dass** die relative Position der Elemente in aufgeklappter Stellung durch das Einrasten der Gleiter (8) in einer Rastmulde (9) in der Gleiterbahn (6) definiert ist, die Gleiterbahn (6) eine längliche Führungsbahn (12) und einen elastischen Streifen (11) aufweist, die Rastmulde (9) sich am einen Ende der Führungsbahn (12) befindet, während das andere, der Rastmulde (9) entfernte Ende der Führungsbahn (12) zusammen mit dem elastischen Streifen (11) einen Schlitz (22) ausbildet, der in seiner Breite (b) durch vom Gleiter (8) bewirkte elastische Verformung des Streifens (11) veränderbar ist, die Führungsbahn als Steigfläche (12) ausgebildet ist und zusammen mit einem Unterstreifen (13) ein spangenförmiges Mittelteil (14) ausbildet, der elastische Streifen (11) aus einem Auflaufstreifen (23) und einem daran anschliessenden Gleitstreifen (24) besteht, der in etwa in einer Ebene der Führungsbahn (12) verläuft, während der Auflaufstreifen (23) das Mittelteil (14) untergreift, an den Auflaufstreifen (23) ein länglicher Grundstreifen (21) anschliesst, der unterhalb der Führungsbahn (12) verläuft und auch die Rastmulde (9) untergreift, und der Grundstreifen (21) an seinem dem Auflaufstreifen (23) und dem elastischen Streifen (11) entfernten Ende zu einem Auslass (20) aus dem Element (1, 2, 3) hinführt.

4. Koffer nach Anspruch 3, **dadurch gekennzeichnet, dass** die Rastmulde (9) von einem ersten Haken (15) begrenzt ist, der zusammen mit einem zweiten Haken (16) und in Verlängerung der Führungsbahn (12) jenseits der Rastmulde (9) einen Durchlass (17) für den Gleiter (8) ausbildet, durch den der Gleiter (8) auf den Grundstreifen (21) gelangen kann, wobei der erste Haken (15) in etwa gerade und der zweite Haken (16) gekrümmt ist, und sich der Auslass (20) in einem Deckstreifen (18) der Gleiterbahn (6) befindet, von dem auch der zweite Haken (16) abbiegt und der die Führungsbahn (12) übergreift.

5. Koffer nach Anspruch 3, **dadurch gekennzeichnet, dass** der Gleiter (8) gegen einen elastischen Widerstand eines Sicherungsglieds aus der Rastmulde (9) ausfahrbar wie auch gegebenenfalls in die Rastmulde (9) einfahrbar ist und das Sicherungsglied als elastischer Sicherungsstreifen (16) ausgebildet ist, der an einem Deckstreifen (18) der Gleiterbahn (6) in etwa gegenüber der Rastmulde (9) angeordnet ist und zusammen mit der Steigfläche (12) einen Engpass für den Durchgang des Gleiters (8) bildet.

6. Koffer nach den Ansprüchen 4 und 5, **dadurch gekennzeichnet, dass** der zweite Haken und der elastische Sicherungsstreifen zusammen als integrales Teil (16) am Deckstreifen (18) angeformt sind.

7. Koffer nach Anspruch 1, **dadurch gekennzeichnet, dass** die Säulen (34) an den Eckbereichen zwischen den Seitenwänden (5) und der Frontwand (30) angeformt sind und die Einrichtung zur Verriegelung eine Platte (67) und einen Riegel (74) aufweist.

8. Koffer nach Anspruch 7, **dadurch gekennzeichnet, dass** die Säule (34) nach oben durch eine Säulendecke (84) verschlossen ist, in die eine Öffnung (82) zur Aufnahme eines Rasthakens (81) eingeformt ist, der eine Riegelkante (83) der Säulendecke (84) untergreift, der Rasthaken (81) dem in dem nächstfolgenden Modul (M) festgelegten Riegel (74) angeformt ist und dabei die Platte (67) bzw. ein aus der Platte (67) ausgeschnittenes Bogensegment (70) durchgreift, die Platte (67) die Säule (34) des nächstfolgenden Moduls (M) nach unten verschliesst, wobei im Säuleninneren von der Platte (67) zwei Rippen (71, 72) aufragen, zwischen denen der Riegel (74) eingespannt ist, der Riegel (74) mit einer Schubleiste (77) von aussen her an die Säule (34) anschlägt, dann mit einem Riegelkörper (76), von dem auch der Rasthaken (81) abragt, das Bodensegment (70) durchgreift und gegenüber dem Rasthaken (81) mit einem Drehbolzen (75) in ein Drehloch (73) in der Platte (67) eingreift, und von dem Riegelkörper (76) etwa radial zum Drehbolzen (75) ein Federschenkel (79) abragt, der sich gegen eine Rippe (72) abstützt und eine Anschlagkante (80) des Riegelkörpers gegen die Rippe (71) drückt.

9. Koffer nach Anspruch 7, **dadurch gekennzeichnet, dass** die Säule (34) mit einer hinterschnittene Nut (35) zur Aufnahme einer Anformung (37) des Griffes (36) versehen ist.

10. Koffer nach Anspruch 1, **dadurch gekennzeichnet, dass** der Modul (M) des Unterteils (3) bodenwärts zumindest teilweise von einem Blendrahmen abdeckt ist.

11. Koffer nach Anspruch 10, **dadurch gekennzeichnet, dass** der Blendrahmen (48) Haken (52) zum Einklipsen in entsprechende Rastungen in der Grundschale (28) aufweist.

12. Koffer nach Anspruch 10, **dadurch gekennzeichnet, dass** der Blendrahmen (48) aus Seitenstreifen (49), einem hinteren Abdeckstreifen (51) mit daran angeformten Füsschen (53) und einem Frontstreifen (50) sowie Ringen (54) zur Säulenabdeckung besteht, wobei in den Ringen (54) Kappen (55) eingesetzt sind, die aus der Ebene der Ringe (54) hervorstehen.

13. Koffer nach Anspruch 10, **dadurch gekennzeichnet, dass** der Deckel (1) als Modul (M) mit Seitenwänden (5a), Rückwand (29a) mit Scharnierhülsen (41), Frontwand (30a) und Säulen (34a) mit Platte (67) und Riegel (74) aufgebaut ist, jedoch anstelle eines Bodens (28a) eine Deckplatte (57) aufweist, die Säulen (34a) durch eingeklipste Deckelscheiben (59) abgedeckt sind, in welche Mulden (60) zur Aufnahme von Kappen (56) eines darauf gestellten Koffers (K) eingeformt sind, auf die Deckplatte (57) im hinteren Bereich eine Abdeckung (65) aufgeklipst ist, und diese Abdeckung (65) Füsschen (66) aufweist, die mit den Füsschen (53) des Blendrahmens (48) eines darunter angeordneten Koffers zusammenwirken.

14. Koffer nach Anspruch 1, **dadurch gekennzeichnet, dass** auf ein Modul (M) ein Griffrahmen (86) zum Verwandeln des Moduls (M) in eine Schublade aufklipsbar ist.

## Claims

1. Case for receiving and for transporting objects, in particular tools and working materials, the case comprising at least two elements (1, 2, 3) which are connected to one another in an articulated and collapsible manner via at least one hinge (4) and of which a lower element (2 or 3) is designed as a receiving space for receiving and for transporting the objects and an upper element (1 or 2) is designed as a lid for the lower element,
- the case having at least one device for locking the elements in the collapsed state,
- each element which is designed as a receiving space being a module (M) which belongs to a modular system and can be stacked on a further module (M) of the modular system,
- each element which is designed as a receiving space having at least one bottom shell (28), with a base (28a), and a peripheral side shell, and the side shell having two side walls (5), a front wall (30) and a rear wall (29), which is provided with hinge sleeves (38), the side walls, the rear wall and the front wall (5, 29, 30) being of double-walled design with an outer skin (31), an inner skin (32) and a peripheral inner chamber (33) enclosed therebetween, and
- the elements being connected to one another by guided connecting rods (7) which determine the relative positions of the elements with respect to one another when the case has been swung open,
characterized
- in that slide tracks (6) are inserted into the inner chamber (33) enclosed between the side walls (5) of the elements, slides (8) which are fitted on the connecting rods (7) being guided in said slide tracks,
- in that the device for locking the elements is arranged in the corner regions of the elements, on columns (34), it also being possible for a carrying handle (56) to be fastened at the desired height on the columns, and
- in that hinge parts (40) are inserted from beneath into the inner chamber (33) of the rear wall (29) of the elements which are designed as a receiving space.

2. Case according to Claim 1, characterized in that the hinge part (40) has two hinge sleeves (41a, 41b) which form between themselves a space (42) for receiving a hinge sleeve (38) of the following bottom shell (28), and the hinge sleeves (41a, 41b) are seated on a bracket (43) in which there is provided a wall (44) from which there is formed at least one resilient tongue (46) which interacts with a latching nose (47) in the inner chamber (33) of the rear wall (29).

3. Case according to Claim 1, characterized in that the relative positions of the elements when the case has been swung open is defined by the slides (8) latching in a latching hollow (9) in the slide track (6), the slide track (6) has an elongate guide path (12) and an elastic strip (11), the latching hollow (9) is located at one end of the guide path (12), while the other end of the guide path (12), which end is remote from the latching hollow (9), forms, together with the elastic strip (11), a slit (22) which can be changed in terms of width (b) by elastic deformation of the strip (11), said deformation being caused by the slide (8), the guide path is designed as an ascending surface (12) and, together with a lower strip (13), forms a clasp-like central part (14), the elastic strip (11) comprises a run-on strip (23) and an adjoining sliding strip (24) which runs approximately in a plane of the guide path (12), while the run-on strip (23) extends beneath the central part (14), the run-on strip (23) is adjoined by an elongate bottom strip (21) which runs beneath the guide path (12) and also extends beneath the latching hollow (9), and, at its end which is remote from the run-on strip (23) and the elastic strip (11), the bottom strip (21) leads to an outlet (20) out of the element (1, 2, 3).

4. Case according to Claim 3, characterized in that the latching hollow (9) is bounded by a first hook (15) which, together with a second hook (16) and in extension of the guide path (12) on the far side of the latching hollow (9), forms a through-passage (17) for the slide (8), through which the slide (8) can pass onto the bottom strip (21), the first hook (15) being approximately rectilinear and the second hook (16) being curved, and the outlet (20) is located in a top strip (18) of the slide track (6), the top strip extending above the guide path (12) and also having the second hook (16) bent from it.

5. Case according to Claim 3, characterized in that the slide (8) can be removed from, and also possibly introduced into, the latching hollow (9) counter to an elastic resistance of a securing member, and the securing member is designed as an elastic securing strip (16) which is arranged, approximately opposite the latching hollow (9), on a top strip (18) of the slide track (6) and, together with the ascending surface (12), forms a bottleneck for the passage of the slide (8).

6. Case according to Claims 4 and 5, characterized in that the second hook and elastic securing strip are integrally formed together, as an integral part (16), on the top strip (18).

7. Case according to Claim 1, characterized in that the columns (34) are integrally formed on the corner regions between the side walls (5) and the front wall (30), and the locking device has a plate (67) and a catch (74).

8. Case according to Claim 7, characterized in that the column (34) is closed off at the top by a column cover (84) which has an opening (82) formed in it for the purpose of receiving a latching hook (81) which engages beneath a catch edge (83) of the column cover (84), the latching hook (81) is integrally formed on the catch (74) secured in the next-following module (M) and engages through the plate (67), or an arc segment (70) cut out of the plate (67), the plate (67) closes off the bottom of the column (34) of the next-following module (M), two ribs (71, 72) projecting from the plate (67) in the column interior and the catch (74) being clamped in between these ribs, the catch (74) strikes against the column (34) from the outside by means of a push bar (77) then engages through the arc segment (70) by way of a catch body (76), the latching hook (31) also projecting from the latter, and engages, opposite the latching hook (81), in a pivot hole (73) in the plate (67) by way of a pivot pin (75), and a resilient lug (79) projects from the catch body (76), approximately radially with respect to the pivot pin (75), is supported against a rib (72), and forces a stop edge (80) of the catch body against the rib (71).

9. Case according to Claim 7, characterized in that the column (34) is provided with an undercut groove (35) for receiving an integral element (37) of the handle (36).

10. Case according to Claim 1, characterized in that, towards the base, the module (M) of the lower part (3) is at least partially covered by an outer frame.

11. Case according to Claim 10, characterized in that the outer frame (48) has hooks (52) for clipping into corresponding latching means in the bottom shell (28).

12. Case according to Claim 10, characterized in that the outer frame (48) comprises side strips (49), a rear, covering strip (51) with feet (53) integrally formed thereon, and a front strip (50) and rings (54) for covering the columns, caps (55) being inserted in the rings (54) and projecting out of the plane of the rings (54).

13. Case according to Claim 10, characterized in that the lid (1) is constructed as a module (M) with side walls (5a), a rear wall (29a) with hinge sleeves (41), a front wall (30a) and columns (34a) with a plate (67) and catch (74), but have a top panel (57) rather than a base (28a), the columns (34a) are covered by clipped-in cover discs (59) in which there are formed hollows (60) for receiving caps (56) of a case (K) positioned thereon, a covering (65) is clipped onto the top panel (57) in the rear region, and this covering (65) has feet (66) which interact with the feet (53) of the outer frame (48) of a case arranged therebeneath.

14. Case according to Claim 1, characterized in that a grip frame (86) can be clipped onto a module (M) for the purpose of converting the module (M) into a drawer.

## Revendications

1. Coffre pour ranger et pour transporter des objets, en particulier des outils et du matériel de travail, constitué par au moins deux éléments (1, 2, 3) qui sont reliés l'un à l'autre en articulation et de manière repliable via au moins une charnière (4) et dont l'élément inférieur (2, respectivement 3) est réalisé sous forme d'espace de rangement pour le rangement et le transport des objets, et dont l'élément supérieur (1, respectivement 2) est réalisé en forme de couvercle pour l'élément inférieur, dans lequel le coffre
- présente au moins un mécanisme pour le verrouillage des éléments à l'état replié,
- chacun des éléments réalisés sous forme d'espace de rangement est un module (M) d'un système modulaire qui peut être empilé sur un module supplémentaire (M) du système modulaire,
- chacun des éléments réalisés sous forme d'espace de rangement présente au moins une enveloppe de base (28) munie d'un fond (28a) et une enveloppe latérale périphérique, l'enveloppe latérale présentant deux parois latérales (5), une paroi frontale (30) et une paroi dorsale (29) munie de douilles de charnières (38), les parois latérales, la paroi dorsale et la paroi frontale (5, 29, 30) étant réalisées sous forme de doubles parois comprenant une membrane externe (31), une membrane interne (32) et une chambre périphérique interne (33) incluse entre ces dernières, et
- les éléments sont reliés l'un à l'autre avec des barres de liaison guidées (7) qui déterminent l'une par rapport à l'autre les positions relatives des éléments dans la position dépliée, caractérisé en ce que
- des glissières (6) sont insérées dans la chambre interne (33) incluse entre les parois latérales (5) des éléments, dans lesquelles sont guidés des coulisseaux (8) appliqués sur les barres de liaison (7),
- le mécanisme pour le verrouillage des éléments est disposé dans les zones de coins des éléments sur des colonnes (34) et dans lequel une poignée de préhension (36) peut être également fixée aux colonnes à hauteur désirée, et
- des éléments de charnières (40) sont insérés par le bas dans la chambre interne (33) de la paroi dorsale (29) des éléments réalisés en forme d'espace de rangement.

2. Coffre selon la revendication 1, caractérisé en ce que l'élément de charnière (40) présente deux manchons de charnières (41a, 41b) qui forment entre eux un espace (42) pour que vienne s'y loger un manchon de charnière (38) de l'enveloppe de base suivante (28), les manchons de charnières (41a, 41b) s'appuyant sur un étrier (43) dans lequel est prévue une paroi (44) à partir de laquelle est façonnée au moins une languette flexible (46) qui coopère avec un nez d'encliquetage (47) réalisé dans la chambre interne (33) de la paroi dorsale (29).

3. Coffre selon la revendication 1, caractérisé en ce que la position relative des éléments dans la position dépliée est définie par l'encliquetage des coulisseaux (8) dans un évidement d'encliquetage (9) pratiqué dans la glissière (6), la glissière (6) présente une voie de guidage longitudinale (12) et une bande élastique (11), l'évidement d'encliquetage (9) se trouve à une extrémité de la voie de guldage (12), tandis que l'autre extrémité de la voie de guidage (12) éloignée de l'évidement d'encliquetage (9) forme, conjointement avec la bande élastique (11), une fente (22) dont la largeur (b) peut être modifiée par la déformation élastique de la bande (11) provoquée par le coulisseau (8), la voie de guidage est réalisée sous forme d'une surface ascendante (12) et forme, conjointement avec une bande inférieure (13), un élément médian (14) en forme de boucle, la bande élastique (11) est constituée par une bande inclinée (23) et par une bande de glissement (24) qui s'y raccorde en s'étendant approximativement dans le plan de la voie de guidage (12), tandis que la bande inclinée (23) vient s'insérer en dessous de l'élément médian (14), une bande de base longitudinale (21) se raccorde à la bande inclinée (23) en s'étendant en dessous de la voie de guidage (12) et en venant également s'insérer en dessous de l'évidement d'encliquetage (9), et la bande de base (21) mène, à son extrémité éloignée de la bande inclinée (23) et de la bande élastique (11), à une sortie (20) hors de l'élément (1, 2, 3).

4. Coffre selon la revendication 3, caractérisé en ce que l'évidement d'encliquetage (9) est délimité par un premier crochet (15) qui forme, conjointement avec un second crochet (16) et un prolongement de la voie de guidage (12), à l'autre côté de l'évidement d'encliquetage (9), un passage (17) pour le coulisseau (8) à travers lequel le coulisseau (8) peut parvenir sur la bande de base (21), le premier crochet (15) étant approximativement rectiligne et le second crochet (16) étant courbé, la sortie (20) se trouvant dans une bande de recouvrement (18) de la glissière (6), par rapport à laquelle le second crochet (16) dévie également et qui vient s'insérer par-dessus la voie de guidage (12).

5. Coffre selon la revendication 3, caractérisé en ce que le coulisseau (8) est à même de sortir de l'évidement d'encliquetage (9) à l'encontre d'une résistance élastique exercée par un élément de sécurité, tout comme il est à même également de s'insérer le cas échéant dans l'évidement d'encliquetage (9), l'élément de sécurité étant réalisé sous forme d'une bande de sécurité élastique (16) qui vient se disposer contre une bande de recouvrement (18) de la glissière (6) pratiquement en face de l'évidement d'encliquetage (9) et qui forme, conjointement avec la surface ascendante (12), un étranglement pour le passage du coulisseau (8).

6. Coffre selon les revendications 4 et 5, caractérisé en ce que le second crochet et la bande de sécurité élastique sont façonnés de manière conjointe pour former une partie intégrale (16) sur la bande de recouvrement (18).

7. Coffre selon la revendication 1, caractérisé en ce que les colonnes (34) sont façonnées dans les zones de coins entre les parois latérales (5) et la paroi frontale (30), le mécanisme pour le verrouillage présentant une plaque (67) et un verrou (74).

8. Coffre selon la revendication 7, caractérisé en ce que la colonne (34) est fermée vers le haut par un couvercle de colonne (84) dans lequel est façonnée une ouverture (82) pour que vienne s'y loger un crochet d'encliquetage (81) qui vient s'insérer par-dessous une arête de verrou (83) du couvercle de colonne (84), le crochet d'encliquetage (81) est façonné sur le verrou (74) fixé dans le module (M) qui suit directement en traversant en l'occurrence la plaque (67), respectivement un segment arqué (70) découpé dans la plaque (67), la plaque (67) ferme vers le bas la colonne (34) du module (M) qui suit directement, deux nervures (71, 72) font saillie par rapport à la plaque (67) à l'intérieur de la colonne, entre lesquelles est enserré le verrou (74), le verrou (74) venant buter depuis l'extérieur contre la colonne (34) avec un rebord de poussée (77), puis traverse le segment arqué (70) avec un corps de verrou (76) par rapport auquel fait également saillie le crochet d'encliquetage (81), et vient s'insérer face au crochet d'encliquetage (81) avec un pivot (75) dans un palier de pivotement (73) pratiqué dans la plaque (67), une branche élastique (79) du corps de verrou (76) faisant saillie approximativement en direction radiale par rapport au pivot (75), la branche venant s'appuyer contre une nervure (72) et poussant une arête de butée (80) du corps de verrou contre la nervure (71).

9. Coffre selon la revendication 7, caractérisé en ce que la colonne (34) est munie d'une rainure réalisée à l'aide d'une contre-dépouille (35) pour le façonnage (37) de la poignée (36).

10. Coffre selon la revendication 1, caractérisé en ce que le module (M) de la partie inférieure (3) est recouvert en bas au moins partiellement d'un cadre de protection.

11. Coffre selon la revendication 10, caractérisé en ce que le cadre de protection (48) présente des crochets (52) pour venir s'insérer par encliquetage dans des crans d'arrêt correspondants disposés dans l'enveloppe de base (28).

12. Coffre selon la revendication 10, caractérisé en ce que le cadre de protection (48) est constitué par des bandes latérales (49), par une bande de recouvrement arrière (51) sur laquelle sont façonnées des pattes (53) et par une bande frontale (50), ainsi que par des anneaux (54) pour le recouvrement des colonnes, des couvercles (55) étant introduits dans les anneaux (54) en faisant saillie par rapport au plan des anneaux (54).

13. Coffre selon la revendication 10, caractérisé en ce que le couvercle (1) est réalisé en forme de module (M) muni de parois latérales (5a), d'une paroi dorsale (29a) comportant des manchons de charnières (41), d'une paroi frontale (30a) et de colonnes (34a) comportant une plaque (67) et un verrou (74), mais qui présente, au lieu d'un fond (28a), une plaque de recouvrement (57), les colonnes (34a) étant recouvertes par des disques de recouvrement (59) insérés par encliquetage dans lesquels des évidements (60) ont été façonnés pour que viennent s'y disposer des couvercles (56) d'un coffre (K) disposé par-dessus, un recouvrement (65) étant appliqué par encliquetage sur la plaque de recouvrement (57) dans la zone arrière, ce recouvrement (65) présentant des pattes (66) qui coopèrent avec les pattes (53) du cadre de protection (48) d'un coffre disposé par-dessous.

14. Coffre selon la revendication 1, caractérisé en ce qu'on peut appliquer par encliquetage, sur un module (M), un cadre de préhension (86) pour transformer le module (M) en tiroir.
